# FASCICULE DE BREVET EUROPEEN

(11) **EP 0 144 260 B1**
(45) Date de publication et mention de la délivrance du brevet: **27.01.1988**
(21) Numéro de dépôt: 84402246.7
(22) Date de dépôt: 08.11.1984
(51) Int. Cl.: H01H 35/42

(54) **Dispositif d'alimentation électrique amorçable par un liquide**
Durch eine Flüssigkeit erregbare Stromversorgungsanlage
Electric power supply excitable by a liquid

(30) Priorité: 22.11.1983 FR 8318538
(43) Date de publication de la demande: 12.06.1985
(73) Titulaire: ETAT-FRANCAIS représenté par le DELEGUE GENERAL POUR L'ARMEMENT (DPAG), F-75996 Paris Armées (FR)
(72) Inventeur: Parlant, James, F-16600 Ruelle (FR); Bled, Christian, F-50120 Equeurdreville (FR); Etourneau, Michel, F-16600 Ruelle (FR)

(56) Documents cités:
- DE-A- 1 925 409
- DE-C- 162 773
- GB-A- 1 017 139
- US-A- 3 426 942

## Description

Le secteur technique de la présente invention est celui des dispositifs d'alimentation électrique amorçables dans un liquide d'immersion.

On connaît de nombreux dispositifs électriques amorçables dans un liquide d'immersion qui utilisent soit une batterie directement amorçable par le liquide, soit un interrupteur sensible à la pression. Dans le premier cas, il s'agit d'une pile électrolytique à l'eau de mer qui ne produit un courant que lorsqu'elle est immergée. Cependant, des piles de ce type peuvent présenter, même pendant le stockage, des caractéristiques de décharge indésirables pour la mise à feu d'un détonateur par exemple et sont constituées principalement d'argent ce qui augmente le coût de ces dispositifs. De plus, il n'est pas question d'envisager le désamorçage de la pile. Dans l'autre cas, il s'agit des interrupteurs, décrits par exemple dans le brevet FR-A-2 008 865, qui comprennent un tube capillaire au fond duquel sont disposées deux électrodes. Le contact entre ces deux électrodes est réalisé à une certaine profondeur d'immersion et permet le passage d'un courant faible qui doit être amplifié par un dispositif à semi-conducteur pour faire fonctionner le dispositif annexe. Le principal inconvénient de ce dispositif réside dans l'existence de courants de fuite, dus au semi-conducteur, qui traversent le dispositif à initier d'une part et qui déchargent la pile au bout d'une certaine durée de stockage d'autre part. On conçoit que cet interrupteur manque de fiabilité et ne permet pas de stocker suffisamment longtemps des bouées de signalisation, des mines équipées de celui-ci etc...

Le but de la présente invention est de fournir un dispositif d'alimentation électrique permettant d'obvier aux inconvénients précités en proposant un dispositif amorçable dès l'immersion dans un liquide, dans lequel n'apparaît aucun courant de fuite et dont l'amorçage est interrompu dès la disparition du liquide d'immersion.

L'invention a donc pour objet un dispositif d'alimentation électrique, amorçable dans un liquide d'immersion par l'intermédiaire de deux électrodes, caractérisé en ce qu'il comprend:
- un premier circuit, dit de commande, comportant les deux électrodes en série avec une première source de tension et la bobine d'un premier relais;
- un deuxième circuit comportant, en série, le contact de commande du premier relais, la bobine d'un deuxième relais, une deuxième source de tension et le contact de commande_{.}du deuxième relais, le deuxième circuit étant relié aux bornes d'un circuit externe d'utilisation;
- les première et deuxième sources de tension étant reliées en série entre elles et aux bornes du circuit externe d'utilisation, le fonctionnement du dispositif étant tel que lorsque les électrodes sont immergées dans un liquide conducteur un courant s'établit dans le premier circuit, le contact de commande du premier relais se ferme, le deuxième relais est déclenché et la tension aux bornes du circuit externe d'alimentation devient égale à la somme des tensions des premières et deuxième sources de tension.

Le dispositif selon l'invention peut comporter un boîtier étanche renfermant les deux circuits et présentant une cavité ouverte vers l'extérieur, au fond de laquelle sont fixées les deux électrodes.

Les électrodes peuvent être constituées par des pièces conductrices dont leur surface et leur écartement sont définis par la relation: dans laquelle
Vo représente la tension de la source, 1 l'écartement des deux électrodes,
Uo le seuil de déclenchement du relais, s la surface d'une électrode,
R' la résistance de la bobine,
a la conductivité de l'ensemble électrodes-liquide d'immersion.

Les électrodes peuvent être réalisées sous forme de vis métalliques fixées au boîtier présentant une surface de 320 mm², et situées environ à 12 mm l'un de l'autre.

Les électrodes peuvent être soumises à un traitement de surface pour améliorer leur conductivité.

Les électrodes peuvent être séparées par une paroi isolante de hauteur supérieure à celle des électrodes.

La première source peut avoir une tension inférieure à celle de la seconde source.

Le premier relais peut avoir une résistance interne grande, de l'ordre de 300 à 2000 ohms et second relais une faible résistance interne de l'ordre de 20 à 50 ohms.

Un résultat procuré par le dispositif selon l'invention réside dans le fait que la mise en fonctionnement est déclenchée automatiquement par la présence d'un liquide, même faiblement conducteur, garantissant une grande sécurité tant en fonctionnement de l'appareil mis sous sa dépendance que hors fonctionnement dudit appareil. Les fonctionnements intempestifs hors liquide sont évités par l'inaccessibilité relative des deux électrodes.

Un autre résultat réside dans le fonctionnement indépendant de la pression hydrostatique.

Un autre resultat procuré par le dispositif selon l'invention réside dans le fait que les piles ne débitent aucun courant en dehors des périodes de fonctionnement prévues.

En outre, ce dispositif permet le test de l'appareil mis sous sa dépendance avant emploi, et peut être protégé contre des déclenchements fortuits en dehors de son utilisation prévue.

D'autres avantages de l'invention apparaîtront à la lumière de la description qui va suivre d'un mode de réalisation donné à titre d'illustration en relation avec les dessins dans lesquels:
la fig. 1 est une représentation schématique du dispositif d'alimentation selon l'invention,
la fig. 2 représente un exemple de réalisation du dispositif,
la fig. 3 est une vue de dessus d'un exemple de réalisation des électrodes.

Le dispositif d'alimentation représenté sur la fig. 1 comprend un boîtier 1 étanche et fermé, renfermant les deux circuits à l'exception des électrodes 2 et 3. Il comprend un premier circuit comportant les électrodes 2 et 3, une source de tension 5a et la bobine 4b d'un premier relais 4. Le second circuit comporte en série le contact 4a du premier relais 4, un second relais de puissance 6 et la source de tension 5b. Le relais 6 est connecté par des bornes de sortie 7a, 7b à un dispositif 7 quelconque à alimenter et a une résistance interne faible de l'ordre de 20 à 50 ohms; le relais 6 permet la coupure d'un courant de l'ordre de 10 à 12 A. Le relais 4 a une résistance interne grande de l'ordre de 300 à 2000 ohms et peut être de faible puissance, son contact 4a devant assurer la coupure d'un courant de quelques milliampères (20 environ). Au repos, c'est à dire en l'absence de liquide conducteur entre les deux électrodes, la différence de potentiel au bord de la bobine 4b du relais 4 est nulle; le contact 4a est donc ouvert et la tension U est nulle. Il en est de même au niveau du relais 6.

Le fonctionnement du dispositif d'alimentation est le suivant. Lorsque les deux électrodes sont immergées dans un liquide même faiblement conducteur, par exemple l'eau de mer, il s'établit dans celui-ci un courant qui ferme le premier circuit comprenant la source 5a et la bobine 4b. Si la différence entre la tension Vo et la chute de tension V entre les électrodes 2 et 3 est supérieure au seuil de déclenchement du relais 6, le contact 4a se ferme et la tension V est alors égale à la tension Vo. La fermeture du contact 6b du relais 6 est donc commandée; le dispositif 7 est automatiquement alimenté et dispose de toute la tension Vo disponible aux bornes des sources 5a et 5b.

Sur la fig. 2, on a représenté un exemple de réalisation dans lequel le boîtier 1 renferme 15 piles de 3 volts chacune, les relais 4 et 6 ainsi qu'un circuit imprimé 8 permettant de réaliser la connection des éléments précités avec les electrodes 2 et 3. Le circuit imprimé 8 comprend:
- une borne 9 reliée au pôle positif du groupe de piles 5a, au pôle négatif du groupe de piles 5b, à l'une des bornes de la bobine 4b du relais 4 ainsi qu'à l'une des bornes de la bobine 4b du relais 4 ainsi qu'à l'une des bornes de la bobine 6b du relais 6,
- une borne 10 reliée au pôle négatif du groupe de la pile 5a, au contact mobile 4a du relais 4, à l'électrode 2 ainsi qu'à la borne d'utilisation 7b,
- une borne 11 reliée au pôle positif du groupe de piles 5b ainsi qu'au contact fixe 6a du relais 6,
- une borne 12 reliée au contact mobile 6a du relais 6 ainsi qu'à la borne d'utilisation 7a,
- une borne 13 reliée à l'autre borne de la bobine 4b du relais 4 ainsi qu'à l'électrode 3.

Le boîtier 1 comporte une cavité 14 ouverte vers l'extérieur dans laquelle sont placées les électrodes. Ces dernières sont séparées par une cloison isolante 15 de protection. Sur les figures 2 et 3 on voit que ces électrodes 2 et 3 sont réalisées facilement à l'aide de boulons à six pans creux. La surface des électrodes est définie de telle sorte que la résistance de contact soit négligeable devant la résistance du liquide. On peut se ramener à un tronçon de liquide conducteur dont:
- la section (s) est la surface de chaque électrode,
- la longueur (I) est la distance entre les 2 électrodes,
- la conductivité (o) dépend de la nature du liquide.

Dans le cas où la résistance de contact liquide- électrode peut être négligée (exemple argenture des électrodes) on peut assimiler en première approximation ce tronçon à une résistance R.

Dans ces conditions si R' est la résistance de la bobine du relais 4 et Uo sont seuil de déclenchement, la tension des piles 5a devra être telle que:

A titre d'illustration, et à température ambiante si Vo = 9 V, Uo = 3,5 V, a = 0,75 ohm-¹ x m-¹, R' = 380 ohms, I = 12 mm on obtient une surface d'électrode de 320 mm². La tension nécessaire à la fermeture du circuit est de l'ordre de 3,1 Volts. Lorsque la température d'utilisation s'abaisse, par exemple à - 20°C, la tension Vo reste toujours à un niveau suffisant pour fermer le contact 4a. On voit que le déclenchement du relais du premier circuit est assuré par une source de faible tension, ce qui permet d'utiliser un relais 4 basse performance. Par contre, le dispositif 7 peut être alimenté par une source de forte tension égale à la somme des tensions des sources 5a et 5b.

Il est à noter qu'en l'absence de conducteur entre les électrodes 2 et 3, les piles ne débitent aucun courant, ce qui est avantageux lorsque la source d'alimentation doit être stockée très longtemps, exemple 5 à 10 ans selon le type de piles (en particulier piles au lithium). On a déterminé que la durée de stockage est pratiquement égale à la durée de vie utile des piles 5. On voit donc que la technologie des relais électromagnétiques utilisée dans ce secteur technique des avantages supérieurs à celle des dispositifs à semi-conducteurs.

La combinaison des deux relais 4 et 6 permet d'éviter l'amplification du courant et supprime de ce fait tout courant de fuite dû à l'utilisation d'amplificateurs à semi-conducteurs; le dispositif d'alimentation peut être facilement testé en établissant le contact entre les deux électrodes en dehors de toute immersion. Pour cela, il suffit de remplir la cavité 14 avec un liquide conducteur ou en interposant un fil conducteur entre les électrodes. Les deux relais 4a et 6a s'ouvrent dès que la connection des deux électrodes est interrompue. Ainsi, le dispositif d'alimentation selon l'invention peut être utilisé en combinaison avec un appareil enregistreur ou émetteur pour détecter la présence de liquide et plus généralement pour équiper les bouées de signalisation, les bouées de détresse, les mines sous-marines etc...

## Revendications

1. Dispositif d'alimentation électrique, amorçable dans un liquide d'immersion par l'intermédiaire de deux électrodes (2, 3), caractérisé en ce qu'il comprend:
- un premier circuit, dit de commande, comportant les deux électrodes (2, 3) en série avec une première source de tension (5a) et la bobine (4b) d'un premier relais (4);
- un deuxième circuit comportant, en série, le contact de commande (4a) du premier relais(4), la bobine (6b) d'un deuxième relais (6), une deuxième source de tension (5b) et le contact de commande (6a) du deuxième relais (6), le deuxième circuit étant relié aux bornes (7a, 7b) d'un circuit externe d'utilisation (7);
- les première (5a) et deuxième (5b) sources de tension étant reliées en série entre elles et aux bornes (7a, 7b) du circuit externe d'utilisation (7),
le fonctionnement du dispositif étant tel que lorsque les électrodes (2, 3) sont immergées dans un liquide conducteur un courant s'établit dans le premier circuit, le contact de commande (4a) du premier relais se ferme, le deuxième relais est déclenché et la tension aux bornes (7a, 7b) du circuit externe d'alimentation devient égale à la somme des tensions des premières (5a) et deuxième (5b) sources de tension.

2. Dispositif d'alimentation selon la revendication 1, caractérisé en ce qu'il comporte un boîtier (1) étanche renfermant les deux circuits et présentant une cavité ouverte (14) vers 25 l'extérieur au fond de laquelle sont fixées les deux électrodes (2, 3).

3. Dispositif d'alimentation selon la revendication 2, caractérisé en ce que les électrodes (2, 3) sont constituées par des pièces conductrices dont leur surface (s) et leur écartement (I) sont 30 définis par la relation: dans laquelle
Vo représente la tension de la source (5a),
Uo le seuil de déclenchement du relais (4),
R' la résistance de la bobine (4b),
o la conductivité de l'ensemble électrodes-liquide d'immersion.

4. Dispositif selon la revendication 2 ou 3, caractérisé en ce que les électrodes (2, 3) sont réalisées sous forme de vis métalliques fixées au boîtier (1), présentant une surface de 320 mm², et situées environ à 12 mm l'une de l'autre.

5. Dispositif selon l'une quelconque des revendications 1 à 4, caractérisé en ce que les électrodes (2,

3) sont soumises à un traitement de surface pour améliorer leur conductivité.

6. Dispositif selon l'une quelconque des revendications précédentes, caractérisé en ce que les électrodes (2, 3) sont séparées parune paroi isolante (15) de hauteur supérieure à celle des électrodes.

7. Dispositif selon l'une quelconque des revendications précédentes, caractérisé en ce que la source (5a) a une tension inférieure à celle de la source (5b).

8. Dispositif selon la revendication 7, caractérisé en ce que le relais (4) a une résistance interne, de l'ordre de 300 à 2000 ohms, et le relais (6) une résistance interne de l'ordre de 20 à 50 ohms.

9. 'Application du dispositif selon l'une quelconque des revendications 1 à 8 à l'activation des bouées immergeables.

10. Application du dispositif selon l'une quelconque des revendicaions 1 à 8 à la détection de la présence d'un liquide.

## Patentansprüche

1. Stromversorgungsvorrichtung, die über zwei Elektroden (2, 3) in einer Eintauchflüssigkeit in Betrieb genommen werden kann, dadurch gekennzeichnet, dass sie einen ersten sogenannten Steuerschaltkreis mit den beiden mit einer ersten Spannungsquelle (5a) und der Spule (4b) eines ersten Relais (4) in Reihe geschalteten Elektroden (2, 3) und einen zweiten Schaltkreis mit dem Steuerkontakt (4a) des ersten Relais (4), der Spule (6b) eines zweiten Relais (6), einer zweiten Spannungsquelle (5b) und dem Steuerkontakt (6a) des zweiten Relais (6) in Reihenschaltung umfasst, wobei der zweite Schaltkreis mit den Klemmen (7a, 7b) eines äusseren Verbraucherstromkreises (7) verbunden ist, die erste (5a) und zweite Spannungsquelle (5b) miteinander und mit den Klemmen (7a, 7b) des Verbraucherstromkreises (7) in Reihe geschaltet sind und die Vorrichtung derart arbeitet, dass bei in einer leitenden Flüssigkeit eingetauchten Elektroden (2, 3) der erste Kreis von einem Strom durchflossen wird, der Steuerkontakt (4a) des ersten Relais geschlossen wird, das zweite Relais abfällt und die an den Klemmen (7a, 7b) anliegende Spannung einen Wert annimmt, der gleich der Summe der Spannungen der ersten (5a) und der zweiten Spannungsquelle (5b) ist.

2. Stromversorgungsvorrichtung nach Anspruch 1, dadurch gekennzeichnet, dass sie ein die beiden Stromkreise umschliessendes dichtes Gehäuse (1) und einen nach aussen geöffneten Hohlraum (14) aufweist, auf dessen Boden die beiden Elektroden (2, 3) angeordnet sind.

3. Stromversorgungsvorrichtung nach Anspruch 2, dadurch gekennzeichnet, dass die Elektroden (2, 3) aus Leiterteilen bestehen, deren Oberfläche(n) und deren Abstand (1) durch die Beziehung: definiert sind, in der
Vo die Spannung der Quelle (5a),
Uo die Auslöseschwelle des Relais (4),
R' den Widerstand der Spule (4b),
a die spezifische elektrische Leitfähigkeit der Elektroden-Eintauchflüssigkeits-Einheit bezeichnen.

4. Stromversorgungsvorrichtung nach einem der Ansprüche 2 oder 3, dadurch gekennzeichnet, dass die Elektroden (2, 3) als an dem Gehäuse (1) befestigte Metallschrauben ausgebildetsind, eine Fläche von 320 mm² aufweisen und etwa 12 mm voneinander entfernt angeordnet sind.

5. Stromversorgungsvorrichtung nach einem der vorstehenden Ansprüche 1 bis 4, dadurch gekennzeichnet, dass die Elektroden (2, 3) zur Verbesserung ihrer spezifischen elektrischen Leitfähigkeit einer Oberflächenbehandlung unterworfen werden.

6. Stromversorgungsvorrichtung nach einem der vorstehenden Ansprüche 1 bis 5, dadurch gekennzeichnet, dass die Elektroden (2, 3) durch eine Isolierwand (15) voneinander getrennt sind, deren Höhe grösser ist als die der Elektroden.

7. Stromversorgungsvorrichtung nach einem der vorstehenden Ansprüche 1 bis 6, dadurch gekennzeichnet, dass die Spannung der Quelle (5a) niedriger ist als die der Quelle (5b).

8. Stromversorgungsvorrichtung nach Anspruch 7, dadurch gekennzeichnet, dass das Relais (4) einen Innenwiderstand von 300 bis 2000 Ohm aufweist, während der Innenwiderstand des Relais (6) bei 20 bis 50 Ohm liegt.

9. Verwendung der Stromversorgungsvorrichtung nach einem der vorstehenden Ansprüche 1 bis 8 zur Aktivierung versenkbarer Bojen.

10. Verwendung der Stromversorgungsvorrichtung nach einem der vorstehenden Ansprüche 1 bis 8 zur Erfassung der Anwesenheit einer Flüssigkeit.

## Claims

1. Electric power supply device triggered by two electrodes (2, 3) immersed in a liquid, wherein it includes a first circuit called the control circuit including two electrodes (2, 3) in series with first voltage source (5a) and coil (4b) of first relay (4), and a second circuit including control contact (4a) of first relay (4) in series with coil (6b) of second relay (6), second voltage source (5b) and control contact (6a) of second relay (6), the second circuit being connected to the terminals (7a, 7b) of an external load circuit (7), the first (5a) and second (5b) voltage sources being connected in series together and to the terminals (7a, 7b) of the external load circuits (7), a device operating in such a way that when the electrodes (2, 3) are immersed in a conductive fluid a current is set up in the first circuit, the control contact (4a) of the first relay closes, the second relay is tripped and the voltage at terminals (7a, 7b) of the external power supply circuit becomes equal to the sum of the voltages of first and second voltage sources (5a and 5b), respectively.

2. Power supply device as claimed in claim 1, wherein it includes sealed box (1) enclosing the two circuits and offering a cavity (14) open to the outside (25), to the bottom of which are fastened the two electrodes (2, 3).

3. Power supply device as claimed in claim 2, wherein the electrodes (2, 3) consist of conductive pieces with a surface area (s) and separated by a distance (1) defined by the relation: in which
Vo represents the voltage of source (5a),
Uo the tripping threshold of relay (4),
R' the resistance of coil (4b) and
a the conductivity of the system comprising the electrodes and the immersion liquid.

4. Device as claimed in claim 2 or 3, wherein the electrodes (2, 3) are constructed in the form of metal screws fastened to box 1, with a surface area of 320 mm² and located approximately 12 mm one from the other.

5. Device as claimed in claim 1 to 4, wherein the surfaces of electrodes (2, 3) are treated to improve their conductivity.

6. Device as claimed in any one of the previous claims, wherein electrodes (2, 3) are separated by insulating partition 15 with a height greater than that of the electrodes.

7. Device as claimed in any one of the previous claims, wherein the source (5a) has a voltage less than that of source (5b).

8. Device as claimed in claim 7, wherein relay 4 has an internal resistance of the order of 300 to 2000 ohms and relay 6 has an internal resistance of the order of 20 to 50 ohms.

9. Application of the device according to any of the claims 1 to 8 in the activation of immersible boues.

10. Application of the device according to any one of the claims 1 to 8 to detect the presence of a liquid.
